# EUROPÄISCHE PATENTSCHRIFT

(11) **EP 3 594 099 B1**
(45) Veröffentlichungstag und Bekanntmachung des Hinweises auf die Patenterteilung: **15.11.2023**
(21) Anmeldenummer: 18182662.9
(22) Anmeldetag: 10.07.2018
(51) Int. Cl.: B63B 83/10

(54) **VERFAHREN ZUM VERGRÖSSERN EINES SCHIFFES UND VERGRÖSSERTES SCHIFF**
METHOD FOR EXTENDING A SHIP AND EXTENDED SHIP
PROCÉDÉ D'AGRANDISSEMENT D'UN BATEAU ET BATEAU AGRANDI

(43) Veröffentlichungstag der Anmeldung: 15.01.2020
(73) Patentinhaber: SDC Ship Design & Consult GmbH, 22305 Hamburg (DE)
(72) Erfinder: WÄCHTER, Michael, D-21149 Hamburg (DE)
(74) Vertreter: Hauck Patentanwaltspartnerschaft mbB

(56) Entgegenhaltungen:
- EP-A2- 1 914 160
- DE-C2- 3 134 636
- JP-A- S5 433 496
- JP-A- S56 124 580
- JP-A- S63 297 188
- US-A- 4 269 540
- US-A- 5 417 597

## Beschreibung

Die Erfindung betrifft ein Verfahren zum Vergrößern eines Schiffes und ein vergrößertes Schiff.

Frachtschiffe unterliegen marktwirtschaftlichen Einflüssen und können durch das weltweit ansteigende Frachtaufkommen unrentabel gegenüber Schiffen größerer Abmessungen und somit größeren Frachtvolumens werden. Des Weiteren lässt die allgemein voranschreitende Vergrößerung der Hafenkapazitäten kleine Schiffe, die auf veraltete Hafenanlagen ausgerichtet waren, weniger wirtschaftlich abschneiden.

Die Vergrößerung eines Schiffes durch einen Umbau ist ein adäquates Mittel, das Schiff weiterhin wirtschaftlich betreiben zu können, weil damit die Ladungskapazität dem Bedarf angepasst werden kann.

Bereits bekannt ist, die Ladungskapazität von Fracht- und Passagierschiffen durch Einbau einer zusätzlichen Rumpfsektion, ungefähr auf halber Schiffslänge, zu vergrößern. Dem sind dadurch Grenzen gesetzt, dass der Schiffsrumpf auf Belastungen ausgelegt ist, die auf den Schiffsrumpf mit der ursprünglichen Länge einwirken. Deshalb erfordert eine Verlängerung des Schiffes auch eine Verstärkung des Rumpfes besonders im Bereich der halben Schiffslänge, auf den die größten Biegemomente wirken. Ferner wird die Querstabilität des Schiffes durch die reine Verlängerung nicht wesentlich verbessert.

Die JP56-124580 beschreibt eine Schiffsvergrößerung durch ein zusätzliches mittleres Rumpfsegment und Erhöhung der Seitenhöhe über die gesamte Länge des Schiffsrumpfes.

Die JP59-186792 beschreibt eine Schiffsverlängerung, bei der zwecks Erhöhung der Längsfestigkeit ein Kastenträger entlang des Oberdeckes in Längsrichtung des Schiffsrumpfes angeordnet wird. Der Kastenträger hat Öffnungen für Beleuchtung und Ventilation und dient als Durchgang für Mannschaft, Lagerraum und zum Verlegen von Kabeln und Rohren. Aufgrund der Öffnungen, die unter anderem auch zu Seeseite hin öffnen, ist der Kastenträger kein Auftriebskörper und darf bei der Stabilitätsrechnung nicht berücksichtigt werden. Die inneren Ränder des Kastenträgers ersetzen die randseitigen Auflager für die Decksladung. Der Laderaum wird nicht erhöht.

Davon ausgehend liegt der Erfindung die Aufgabe zugrunde, ein Verfahren zur Schiffsvergrößerung zur Verfügung zu stellen, das ein Schiff mit erhöhter Ladungskapazität und verbesserter Querstabilität ermöglicht und mit geringeren Mengen Stahl auskommt. Ferner soll ein vergrößertes Schiff zur Verfügung gestellt werden, das eine erhöhte Ladungskapazität und verbesserte Querstabilität ermöglicht und für das geringere Mengen Stahl benötigt werden.

Die Aufgabe wird durch ein Verfahren mit den Merkmalen von Anspruch 1 gelöst. Vorteilhafte Ausführungsarten des Verfahrens sind in Unteransprüchen angegeben.

Bei dem erfindungsgemäßen Verfahren zur Schiffsvergrößerung werden ein den Bug umfassender vorderer Schiffsabschnitt und ein das Heck umfassender hinterer Schiffsabschnitt im Bereich eines Laderaums voneinander getrennt, der vordere Schiffsabschnitt und der hintere Schiffsabschnitt in Längsrichtung auseinandergerückt, zwischen dem auseinandergerückten vorderen Schiffsabschnitt und hinteren Schiffsabschnitt ein zusätzlicher mittlerer Schiffsabschnitt mit einem zusätzlichen Laderaumteil eingebaut, der ganz oder teilweise eine höhere Seitenhöhe als der vordere Schiffsabschnitt zumindest in einem Abschnitt hinter dem Bug und der hintere Schiffsabschnitt zumindest in einem Abschnitt vor dem Heck aufweist.

Bei dem erfindungsgemäßen Verfahren wird durch den Einbau des zusätzlichen mittleren Schiffsabschnittes in das Schiff die Ladungskapazität sowohl an Deck als auch unter Deck erhöht. Neben der erhöhten Seitenhöhe ist auch der zusätzliche Laderaumteil im zusätzlichen mittleren Schiffsabschnitt erhöht wodurch eine weitere Vergrößerung der Nutzlast unter Deck erreicht wird, d.h. der Nutzlast in dem vor Wettereinflüssen geschützten Teil des Schiffes. Zum Schutz der Nutzlast im erhöhten zusätzlichen Laderaumteil weist gemäß einer Ausführungsart der Erfindung der zusätzliche mittlere Schiffsabschnitt Lukensülle auf, die gegenüber den Lukensüllen des Schiffes an der Trennungsstelle vor der Trennung und dem Einbau des zusätzlichen mittleren Schiffsabschnittes erhöht sind und sind auf den erhöhten Lukensüllen zusätzliche Lukendeckel abgelegt.

Bei z.B. einem Containerschiff können folglich wesentlich mehr zusätzliche Containerstellplätze zur Verfügung gestellt werden als bei dem bekannten Verfahren, bei dem lediglich ein neuer Schiffsabschnitt gleicher Seitenhöhe eingebaut wird. Durch die höhere Seitenhöhe wird die Querstabilität des Schiffes verbessert und somit zusätzlich das Ladungsvolumen (Ladungskapazität) vergrößert. Ferner kann der notwendige Stabilitätsballast zugunsten der Ladung verringert werden. Hierdurch werden Brennstoffverbrauch und Schadstoffausstoß reduziert.

Der zusätzliche mittlere Schiffsabschnitt wird generell in einem Bereich des Schiffes eingesetzt, in dem das Schiff stark belastet wird. Durch die höhere Seitenhöhe kann das notwendige Widerstandsmoment mit vergleichsweise geringem Einsatz von Stahl und somit weniger Kosten erreicht werden. Durch die erhöhte Seitenhöhe wird die Verstärkung im besonders beanspruchten Bereich des Schiffes einfacher und mit weniger Einsatz von Stahl und somit Gewicht erreicht. Dies senkt die Umbaukosten und wirkt sich ebenfalls vorteilhaft auf Brennstoffverbrauch und Schadstoffausstoß des verlängerten Schiffes aus.

Das Deckshaus, das Achterschiff, die Propeller- und Ruderanlage (Wellen- und Ruderanlage oder Ruderpropeller) sind vom Umbau nicht betroffen. Der Schiffsantrieb kann in der Regel unverändert beibehalten werden, da sich der Umbau nur geringfügig auf den Energiebedarf auswirkt und der Schiffsantrieb meist ohnehin für höhere Fahrleistungen ausgelegt ist, als das Schiff vor dem Umbau benötigt.

Gemäß einer Ausführungsart der Erfindung wird der zusätzliche mittlere Schiffsabschnitt in dem Bereich des Schiffes eingebaut, in dem der Schiffsrumpf den stärksten Belastungen unterworfen ist. Dort können die erhöhten Belastungen mit dem geringsten Aufwand durch die höhere Seitenhöhe kompensiert werden. Gemäß einer weiteren Ausführungsart weist der zusätzliche mittlere Schiffsabschnitt auf seiner gesamten Länge eine höhere Seitenhöhe auf.

Gemäß einer weiteren Ausführungsart weist nur der zusätzliche mittlere Schiffsabschnitt eine erhöhte Seitenhöhe auf. Hierdurch wird die Produktion vereinfacht, da die erhöhte Seitenhöhe sogleich bei der Neuherstellung des zusätzlichen mittleren Schiffsabschnittes verwirklicht werden kann. Bei einer anderen Ausführungsart wird der zusätzliche mittlere Schiffsabschnitt unmittelbar vor oder hinter dem nach der Verlängerung am stärksten belasteten Bereich des Schiffsrumpfes eingebaut und die Seitenhöhe zusätzlich in dem Bereich des Schiffsrumpfs erhöht, der den stärksten Belastungen unterworfen ist.

Gemäß einer weiteren Ausführungsart wird die Seitenhöhe des Schiffes unmittelbar vor oder hinter dem zusätzlichen mittleren Schiffsabschnitt erhöht, wobei im vorderen Schiffsabschnitt und im hinteren Schiffsabschnitt Abschnitte verbleiben, gegenüber denen der zusätzliche mittlere Schiffsabschnitt eine höhere Seitenhöhe aufweist. Hierdurch kann die erforderliche Verstärkung mit weniger Einsatz von Stahl und somit Gewicht erreicht werden als bei einer Ausführungsart, bei der nur der zusätzliche mittlere Schiffsabschnitt eine erhöhte Seitenhöhe aufweist. Die Verstärkung kann insbesondere entsprechend dem Anwachsen der Belastung entlang des Schiffsrumpfs durchgeführt werden. Diese Ausführungsart betrifft sowohl die Anordnung der zusätzlichen mittleren Schiffssektion in dem den stärksten Belastungen unterworfenen Bereich des Schiffes als auch eine in Längsrichtung des Schiffes dazu versetzte Anordnung.

Gemäß einer weiteren Ausführungsart wird die Seitenhöhe auf maximal der eineinhalbfachen, vorzugsweise der doppelten, weiterhin vorzugsweise der dreifachen, weiterhin vorzugsweise der vierfachen Länge des zusätzlichen mittleren Schiffsabschnittes erhöht. Unter dieser Maßgabe kann mit begrenztem baulichen Aufwand die durch die Verlängerung des Schiffes erforderliche Verstärkung erreicht werden. In der vorliegenden Anmeldung ist mit dem Begriff "Seitenhöhe" der Abstand zwischen der Basis (Unterkante des Rumpfes) und dem Wetterdeck bezeichnet.

Gemäß einer weiteren Ausführungsart wird die Seitenhöhe um mindestens 0,2 m vorzugsweise von mindestens 2,5 m, weiterhin vorzugsweise um mindestens 5 m erhöht.

Gemäß einer weiteren Ausführungsart werden in den Bereichen des Schiffes unmittelbar vor oder hinter dem zusätzlichen mittleren Schiffsabschnitt, in denen die Seitenhöhe erhöht wird, die Lukensülle erhöht und mit den Lukendeckeln auf den erhöhten Lukensüllen abgedeckt.

Gemäß einer weiteren Ausführungsart ist das Schiff ein Trockenfachter (z.B. ein Containerschiff, ein Bulker, ein Conbulker (Hybridschiff aus Containerschiff und Bulker) oder ein Mehrzweckschiff) oder ein Tanker.

Gemäß einer weiteren Ausführungsart ist das Schiff ein Containerschiff oder ein Conbulker oder ein Mehrzweckschiff und wird der zusätzliche mittlere Schiffsabschnitt mit zusätzlichen Lukensüllen versehen und mit zusätzlichen Lukendeckeln abgedeckt.

Ferner wird die Aufgabe durch ein vergrößertes Schiff gemäß Anspruch 9 gelöst. Vorteilhafte Ausführungsarten des vergrößerten Schiffes sind in Unteransprüchen angegeben.

Das vergrößerte Schiff ist zwischen einem den Bug umfassenden vorderen Schiffsabschnitt und einem das Heck umfassenden hinteren Schiffsabschnitt im Bereich eines Laderaums durch einen eingebauten zusätzlichen Schiffsabschnitt mit einem zusätzlichen Laderaumteil verlängert, der ganz oder teilweise eine höhere Seitenhöhe als der vordere Schiffsabschnitt zumindest in einem Abschnitt hinter dem Bug und der hintere Schiffsabschnitt zumindest in einem Abschnitt vor dem Heck aufweist.

Das vergrößerte Schiff gemäß der Erfindung unterscheidet sich von einem Schiff, das ursprünglich mit denselben Seitenhöhen wie das vergrößerte Schiff gebaut ist, dadurch, dass zwischen dem zusätzlichen mittleren Schiffsabschnitt und vorderen Schiffsabschnitt sowie dem hinteren Schiffsabschnitt Schnittstellen vorhanden sind, die auf dem Trennen des vorderen Schiffsabschnitts vom hinteren Schiffsabschnitt mittels Schneidbrennern und auf dem nachträglichen Einschweißen des zusätzlichen mittleren Schiffsabschnitts beruhen. Zusätzlich unterscheidet sich das vergrößerte Schiff von einem herkömmlichen Schiff dadurch, dass Kabel und Rohrleitungen, die ursprünglich ununterbrochen über die Schnittstellen hinweg vom hinteren Schiffsabschnitt zum vorderen Schiffsabschnitt verlaufen, ganz oder teilweise durch Verlängerungen, die sich in Längsrichtung durch den zusätzlichen mittleren Schiffsabschnitt hindurch erstrecken, verlängert sind. Diese Verlängerungen der Kabel und Rohrleitungen sind über Kabelverbinder bzw. Rohrverbinder bzw. Schweiß- oder Lötverbindungen mit den aufgetrennten, ursprünglichen Kabeln und Rohrleitungen verbunden.

Das vergrößerte Schiff weist die Vorteile des Verfahrens zur Schiffsvergrößerung entsprechend auf. Dies gilt auch für die nachfolgenden Ausführungsarten des vergrößerten Schiffes.

Gemäß einer Ausführungsart ist der zusätzliche mittlere Schiffsabschnitt in dem Bereich des Schiffes eingebaut, in dem der Schiffsrumpf den stärksten Belastungen unterworfen ist.

Gemäß einer weiteren Ausführungsart ist die Seitenhöhe des Schiffes unmittelbar vor und oder hinter dem zusätzlichen mittleren Schiffsabschnitt erhöht.

Gemäß einer weiteren Ausführungsart ist die Seitenhöhe auf maximal der doppelten Länge des zusätzlichen mittleren Schiffsabschnittes erhöht.

Gemäß einer weiteren Ausführungsart ist die Seitenhöhe um mindestens 0,2 m, vorzugsweise um mindestens 2,5 m, weiterhin vorzugsweise um mindestens 5 m erhöht.

Gemäß einer weiteren Ausführungsart ist die Seitenhöhe innerhalb Länge des zusätzlichen mittleren Schiffsabschnittes erhöht. Die Länge der Seitenerhöhung kann auch kürzer sein als die Länge des zusätzlichen mittleren Schiffsabschnittes.

Gemäß einer weiteren Ausführungsart weist nur der zusätzliche mittlere Schiffsabschnitt eine höhere Seitenhöhe auf.

Gemäß einer weiteren Ausführungsart weist der zusätzliche mittlere Schiffsabschnitt überall eine höhere Seitenhöhe auf.

Gemäß einer weiteren Ausführungsart ist das Schiff ein Trockenfrachter oder ein Tanker.

Gemäß einer weiteren Ausführungsart ist das Schiff ein Containerschiff oder ein Conbulker oder ein Mehrzweckschiff und ist der zusätzliche mittlere Schiffsabschnitt mit zusätzlichen Lukensüllen versehen und mit zusätzlichen Lukendeckeln abgedeckt.

Gemäß einer weiteren Ausführungsart ist das Schiff in dem Bereich unmittelbar vor und oder hinter dem zusätzlichen mittleren Schiffsabschnitt, in dem die Seitenhöhe des Schiffes erhöht ist, ebenfalls mit zusätzlichen Lukensüllen versehen und mit zusätzlichen Lukendeckeln abgedeckt.

Gemäß einer weiteren Ausführungsart ist das Schiff im Bereich des zusätzlichen mittleren Schiffsabschnitss ebenfalls mit zusätzlichen Lukensüllen versehen und mit zusätzlichen Lukendeckeln abgedeckt.

Gemäß einer weiteren Ausführungsart umfasst der zusätzliche mittlere Schiffsabschnitt einen zusätzlichen Abschnitt eines Doppelbodens und zusätzliche Abschnitte von Seitenwänden des Schiffes sowie einen zusätzlichen Abschnitt des Hauptdecks. Gemäß einer weiteren Ausführungsart umfasst der zusätzliche mittlere Schiffsabschnitt zusätzliche Querschotte und Abschnitte von Längsschotten. Gemäß einer weiteren Ausführungsart umfasst der zusätzliche mittlere Schiffsabschnitt zusätzliche Luken und zusätzliche Quersülle.

Gemäß einer weiteren Ausführungsart umfasst der hintere Schiffsabschnitt das Achterschiff und die Propeller- und Ruderanlage und eventuell auch den Maschinenraum mit dem Schiffsmotor und/oder das Deckshaus.

Gemäß einer weiteren Ausführungsart umfasst der vordere Schiffsabschnitt das Vorschiff, das Kollisionsschott sowie eventuell auch den Maschinenraum mit dem Schiffsmotor und/oder das Deckshaus.

Die Erfindung wird nachfolgend anhand der anliegenden Zeichnungen näher erläutert. In den Zeichnungen zeigen:
- Fig. 1: ein Schiff mit zur Verlängerung eingebautem mittlerem Schiffsabschnitt mit höherer Seitenhöhe in einem Längsschnitt;
- Fig. 2: dasselbe Schiff nach dem Umbau in einem Querschnitt durch den zusätzlichen mittleren Schiffsabschnitt (linke Hälfte) und vor dem Umbau in einem Querschnitt durch die Schnittstelle zwischen hinterem Schiffsabschnitt und vorderem Schiffsabschnitt (rechte Hälfte).

Das Ausführungsbeispiel zeigt ein Containerschiff 1, das einen den Bug 2 umfassenden vorderen Schiffsabschnitt 3 und einen das Heck 4 umfassenden hinteren Schiffsabschnitt 5 aufweist. Dazwischen ist ein zusätzlicher mittlerer Schiffsabschnitt 6 eingebaut.

Der Bug 2 ist mit einem Bugwulst 7 versehen.

Im hinteren Schiffsabschnitt 5 befinden sich die Propeller- und Ruderanlage 8, 9 sowie der Maschinenraum 10 mit dem Schiffsmotor 11. Ferner ist das Deckshaus 12 auf dem Achterschiff angeordnet.

Die Seitenhöhe 13 des zusätzlichen mittleren Schiffsabschnittes 6 ist gegenüber der Seitenhöhe 14 des vorderen Schiffsabschnittes 3 in einem Abstand hinter dem Bug 2 und der Seitenhöhe 15 des hinteren Schiffsabschnittes 5 in einem Abstand vor dem Heck 4 erhöht. Im Bereich der Back des Schiffes und der Poop des Schiffes entspricht bei dem Ausführungsbeispiel die Seitenhöhe 14, 15 etwa der Seitenhöhe 13 im Bereich des zusätzlichen mittleren Schiffsabschnitts 6.

Zusätzlich zum Laderaum 16.1, im vorderen Schiffsabschnitt 3 und 16.2 im hinteren Schiffsabschnitt 5 wird zusätzlicher Laderaum durch einen zusätzlichen Laderaumteil 16.3 im zusätzlichen mittleren Schiffsabschnitt 6 geschaffen. Der gesamte Laderaum 16.1, 16.2, 16.3 ist durch Lukendeckel 17.1, 17.2, 17.3 abdeckbar.

Aufgrund der Verlängerung durch den zusätzlichen mittleren Schiffsabschnitt 6 und der erhöhten Seitenhöhe 13 weist das Containerschiff 1 eine erhöhte Wirtschaftlichkeit auf. Diese zeigt sich insbesondere darin, dass der Verbrauch an Brennstoff im Verhältnis zur Ladung bestehend z.B. aus jeweils mit einer bestimmten Last beladenen Containern zur Betriebsdauer bei dem erfindungsgemäßen Containerschiff 1 günstiger ist als bei einem herkömmlichen Containerschiff.

## Patentansprüche

1. Verfahren zur Schiffsvergrößerung, bei dem ein den Bug (2) umfassender vorderer Schiffsabschnitt (3) und ein das Heck (4) umfassender hinterer Schiffsabschnitt (5) im Bereich eines Laderaums (16.1, 16.2) voneinander getrennt werden, der vordere Schiffsabschnitt und der hintere Schiffsabschnitt in Längsrichtung auseinandergerückt werden und zwischen den auseinandergerückten vorderen Schiffsabschnitt und hinteren Schiffsabschnitt ein zusätzlicher mittlerer Schiffsabschnitt (6) mit einem zusätzlichen Laderaumteil (16.3) eingebaut wird, der ganz oder teilweise eine höhere Seitenhöhe (13) als der vordere Schiffsabschnitt (3) zumindest in einem Abschnitt hinter dem Bug (2) und der hintere Schiffsabschnitt (5) zumindest in einem Abschnitt vor dem Heck (4) aufweist.

2. Verfahren nach Anspruch 1, bei dem der zusätzliche mittlere Schiffsabschnitt in dem Bereich des Schiffes eingebaut wird, in dem der Schiffsrumpf den stärksten Belastungen unterworfen ist.

3. Verfahren nach Anspruch 1 oder 2, bei dem die Seitenhöhe des Schiffes unmittelbar vor und/oder hinter dem zusätzlichen mittleren Schiffsabschnitt erhöht wird.

4. Verfahren nach einem der Ansprüche 1 bis 3, bei dem die Seitenhöhe auf maximal der eineinhalbfachen, vorzugsweise der doppelten, weiterhin vorzugsweise der dreifachen, weiterhin vorzugsweise der vierfachen Länge des zusätzlichen mittleren Schiffsabschnittes erhöht wird.

5. Verfahren nach einem der Ansprüche 1 oder 4, bei dem nur der zusätzliche mittlere Schiffsabschnitt ganz oder teilweise eine höhere Seitenhöhe aufweist.

6. Verfahren nach einem der Ansprüche 1 bis 4, bei dem nur der zusätzliche mittlere Schiffsabschnitt auf seiner gesamten Länge eine erhöhte Seitenhöhe aufweist.

7. Verfahren nach einem der Ansprüche 1 bis 6, bei dem das Schiff ein Trockenfrachter oder ein Tanker ist.

8. Verfahren nach Anspruch 7, bei dem das Schiff ein Containerschiff oder ein Conbulker oder ein Mehrzweckschiff ist und der zusätzliche mittlere Schiffsabschnitt mit zusätzlichen Lukensüllen versehen und mit zusätzlichen Lukendeckeln abgedeckt wird.

9. Verfahren nach Anspruch 3 und 8, in dem in den Bereichen neben dem zusätzlichen mittleren Schiffsabschnitt, in denen die Seitenhöhe des Schiffes erhöht wird, die Lukensülle erhöht werden und mit Lukendeckeln abgedeckt werden.

10. Vergrößertes Schiff, das zwischen einem den Bug (2) umfassenden vorderen Schiffsabschnitt (3) und einem das Heck (4) umfassenden hinteren Schiffsabschnitt (5) im Bereich des Laderaums (16.1, 16.2) durch einen eingebauten zusätzlichen mittleren Schiffsabschnitt (6) mit einem zusätzlichen Laderaumteil (16.3) verlängert ist, der ganz oder teilweise eine höhere Seitenhöhe (13) als der vordere Schiffsabschnitt (3) in einem Abstand hinter dem Bug (2) und der hintere Schiffsabschnitt (5) zumindest in einem Abstand vor dem Heck (4) aufweist.

11. Vergrößertes Schiff nach Anspruch 9, bei dem der zusätzliche mittlere Schiffsabschnitt (6) in dem Bereich des Schiffes eingebaut ist, in dem der Schiffsrumpf den stärksten Belastungen unterworfen ist.

12. Vergrößertes Schiff nach Anspruch 9 oder 10, bei dem die Seitenhöhe des Schiffes unmittelbar vor und/oder hinter dem zusätzlichen mittleren Schiffsabschnitt (6) erhöht ist.

13. Vergrößertes Schiff nach einem der Ansprüche 9 bis 11, bei dem die Seitenhöhe auf maximal der eineinhalbfachen, vorzugsweise der doppelten, weiterhin vorzugsweise der dreifachen, weiterhin vorzugsweise der vierfachen Länge des zusätzlichen mittleren Schiffsabschnittes (6) erhöht ist.

14. Vergrößertes Schiff nach einem der Ansprüche 10, 11 oder 13, dem nur der zusätzliche mittlere Schiffsabschnitt (6) eine erhöhte Seitenhöhe (13) aufweist.

15. Vergrößertes Schiff nach einem der Ansprüche 9 bis 13, bei dem das Schiff ein Trockenfrachter oder ein Tanker ist.

16. Vergrößertes Schiff nach Anspruch 14, bei dem das Schiff ein Containerschiff (1) oder ein Conbulker oder ein Mehrzweckschiff ist und der zusätzliche mittlere Schiffsabschnitt (6) mit zusätzlichen Lukensüllen versehen und mit zusätzlichen Lukendeckeln (17.3) abgedeckt ist.

17. Vergrößertes Schiff nach Anspruch 11 und 15, bei dem in einem eine erhöhte Seitenhöhe aufweisenden Bereich des Schiffes neben dem zusätzlichen mittleren Schiffsabschnitt (6) die Lukensülle erhöht und mit Lukendeckeln abgedeckt sind.

## Claims

1. A method for enlarging a ship, in which a front ship segment (3) comprising the bow (2) and a rear ship segment (5) comprising the stem (4) are separated from one another in the region of a cargo hold (16.1, 16.2), the front ship segment and the rear ship segment are moved apart in a longitudinal direction and an additional middle ship segment (6) having an additional cargo hold part (16.3) is installed between the moved-apart front ship segment and rear ship segment, which additional middle ship segment wholly or partially has a higher side height (13) than the front ship segment (3) at least in a segment behind the bow (2) and the rear ship segment (5) at least in a segment in front of the stern (4).

2. The method according to Claim 1, in which the additional middle ship segment is installed in the region of the ship in which the hull is subjected to the greatest loads.

3. The method according to Claim 1 or 2, in which the side height of the ship is increased immediately in front of and/or behind the additional middle ship segment.

4. The method according to any one of Claims 1 to 3, in which the side height is increased to a maximum of one-and-a-half times, preferably double, more preferably three times, more preferably four times the length of the additional middle ship segment.

5. The method according to any one of Claims 1 or 4, in which only the additional middle ship segment wholly or partially has a higher side height.

6. The method according to any one of Claims 1 to 4, in which only the additional middle ship segment has an increased side height over its entire length.

7. The method according to any one of Claims 1 to 6, in which the ship is a dry freighter or a tanker.

8. The method according to Claim 7, in which the ship is a container ship or a conbulker or a multi-purpose ship, and the additional middle ship segment is equipped with additional hatch coamings and covered with additional hatch covers.

9. The method according to Claim 3 and 8, in which in the regions next to the additional middle ship segment, in which the side height of the ship is increased, the hatch coamings are increased and covered with hatch covers.

10. An enlarged ship which is extended between a front ship segment (3) comprising the bow (2) and a rear ship segment (5) comprising the stem (4) in the region of the cargo hold (16.1, 16.2) by an installed additional middle ship segment (6) having an additional cargo hold part (16.3), which wholly or partially has a higher side height (13) than the front ship segment (3) at a distance behind the bow (2) and the rear ship segment (5) at least at a distance in front of the stern (4).

11. The enlarged ship according to Claim 9, in which the additional middle ship segment (6) is installed in the region of the ship in which the hull is subjected to the greatest loads.

12. The enlarged ship according to Claim 9 or 10, in which the side height of the ship is increased immediately in front of and/or behind the additional middle ship segment (6).

13. The enlarged ship according to any one of Claims 9 to 11, in which the side height is increased to a maximum of one-and-a-half times, preferably double, more preferably three times, more preferably four times the length of the additional middle ship segment (6).

14. The enlarged ship according to any one of Claims 10, 11 or 13, which only the additional middle ship segment (6) has an increased side height (13).

15. The enlarged ship according to any one of Claims 9 to 13, in which the ship is a dry freighter or a tanker.

16. The enlarged ship according to Claim 14, in which the ship is a container ship (1) or a conbulker or a multi-purpose ship and the additional middle ship segment (6) is equipped with additional hatch coamings and covered with additional hatch covers (17.3).

17. The enlarged ship according to Claim 11 and 15, in which in a region of the ship next to the additional middle ship segment (6), which has an increased side height, the hatch coamings are increased and covered with hatch covers.

## Revendications

1. Procédé d'agrandissement d'un navire, par lequel une partie de navire avant (3) comprenant l'étrave (2) et une partie de navire arrière (5) comprenant l'arrière (4) sont séparées l'une de l'autre dans la zone d'une cale (16.1, 16.2), la partie de navire avant et la partie de navire arrière sont écartées l'une de l'autre dans la direction longitudinale et une partie de navire centrale supplémentaire (6) avec une partie de cale supplémentaire (16.3) est intégrée entre la partie de navire avant et la partie de navire arrière écartées l'une de l'autre, laquelle présente totalement ou partiellement une hauteur latérale (13) plus élevée que la partie de navire avant (3) au moins dans une partie derrière l'étrave (2) et plus élevée que la partie de navire arrière (5) au moins dans une partie devant l'arrière (4).

2. Procédé selon la revendication 1, la partie de navire centrale supplémentaire étant intégrée dans la zone du navire dans laquelle la coque du navire est soumise aux charges les plus fortes.

3. Procédé selon la revendication 1 ou 2, la hauteur latérale du navire étant augmentée directement devant et/ou derrière la partie de navire centrale supplémentaire.

4. Procédé selon l'une des revendications 1 à 3, la hauteur latérale étant augmentée au maximum jusqu'à une fois et demi, de préférence deux fois, de préférence encore trois fois, de préférence encore quatre fois la longueur de la partie de navire centrale supplémentaire.

5. Procédé selon l'une des revendications 1 ou 4, seule la partie de navire centrale supplémentaire présentant totalement ou partiellement une plus grande hauteur latérale.

6. Procédé selon l'une des revendications 1 à 4, la partie de navire centrale supplémentaire présentant une hauteur latérale augmentée sur toute sa longueur.

7. Procédé selon l'une des revendications 1 à 6, le navire étant un navire de vrac sec ou un navire-citerne.

8. Procédé selon la revendication 7, le navire étant un porte-conteneurs ou un porte-conteneurs vraquier ou un navire polyvalent et la partie de navire centrale supplémentaire étant munie d'hiloires supplémentaires et recouvertes de panneaux de cale supplémentaires.

9. Procédé selon les revendications 3 et 8, les hiloires étant surélevées et recouvertes de panneaux de cale dans les zones à côté de la partie de navire centrale supplémentaire dans lesquelles la hauteur latérale du navire est augmentée.

10. Navire agrandi, lequel est allongé par une partie de navire centrale supplémentaire (6) intégrée avec une partie de cale supplémentaire (16.3) entre une partie de navire avant (3) comprenant l'étrave (2) et une partie de navire arrière (5) comprenant l'arrière (4) dans la zone de la cale (16.1, 16.2), laquelle présente totalement ou partiellement une hauteur latérale (13) plus élevée que la partie de navire avant (3) à une distance derrière l'étrave (2) et plus élevée que la partie de navire arrière (5) au moins à une distance devant l'arrière (4).

11. Navire agrandi selon la revendication 9, la partie de navire centrale supplémentaire (6) étant intégrée dans la zone du navire dans laquelle la coque du navire est soumise aux charges les plus fortes.

12. Navire agrandi selon la revendication 9 ou 10, la hauteur latérale du navire étant augmentée directement devant et/ou derrière la partie de navire centrale supplémentaire (6).

13. Navire agrandi selon l'une des revendications 9 à 11, la hauteur latérale étant augmentée au maximum jusqu'à une fois et demi, de préférence deux fois, de préférence encore trois fois, de préférence encore quatre fois la longueur de la partie de navire centrale supplémentaire (6).

14. Navire agrandi selon l'une des revendications 10, 11 ou 13, seule la partie de navire centrale supplémentaire (6) présentant une hauteur latérale (13) augmentée.

15. Navire agrandi selon l'une des revendications 9 à 13, le navire étant un navire de vrac sec ou un navire-citerne.

16. Navire agrandi selon la revendication 14, le navire étant un porte-conteneurs (1) ou un porte-conteneurs vraquier ou un navire polyvalent et la partie de navire centrale supplémentaire (6) étant munie d'hiloires supplémentaires et recouvertes de panneaux de cale (17.3) supplémentaires.

17. Navire agrandi selon les revendications 11 et 15, les hiloires étant surélevées et recouvertes de panneaux de cale dans une zone du navire présentant une hauteur latérale augmentée à côté de la partie de navire centrale supplémentaire (6).
